# EUROPÄISCHE PATENTSCHRIFT

(11) **EP 2 581 538 B1**
(45) Veröffentlichungstag und Bekanntmachung des Hinweises auf die Patenterteilung: **06.05.2020**
(21) Anmeldenummer: 12006360.7
(22) Anmeldetag: 10.09.2012
(51) Int. Cl.: E06B 3/02, E06B 5/16, E04B 2/74, E06B 3/62

(54) **PROFILLOSE BRANDSCHUTZVERGLASUNG MIT ANSCHLAGTÜR**
PROFILE-FREE FLAME-RETARDANT GLAZING WITH PIVOTING DOOR
VITRAGE IGNIFUGE SANS PROFIL AVEC PORTE PIVOTANTE

(30) Priorität: 10.10.2011 DE 202011106510 U
(43) Veröffentlichungstag der Anmeldung: 17.04.2013
(73) Patentinhaber: Holzbau Schmid GmbH & Co. KG, 73099 Adelberg (DE); Etex Building Performance GmbH, 40878 Ratingen (DE)
(72) Erfinder: Schmid, Claus, 73099 Adelberg (DE); Schembecker, Andreas, 73035 Göppingen (DE); Wiedemann, Günter, 40629 Düsseldorf (DE)
(74) Vertreter: Ring & Weisbrodt

(56) Entgegenhaltungen:
- EP-A2- 0 969 176
- DE-A1- 19 749 559
- DE-A1- 19 930 831

## Beschreibung

Die Erfindung betrifft eine Brandschutzverglasung zur Vermeidung des Durchtritts von Feuer und Rauch im Brandfall von einem Raum in einen anderen, mit zumindest zwei aus Brandschutzscheiben bestehenden und nebeneinander angeordneten Glasflächen, von denen eine eine Glastür aufweist, während die weitere Glasfläche ein dazu seitliches Festelement und die auf der gegenüberliegenden Seite an die Glastür angrenzende Fläche ein Anschlagelement bilden.

Aus dem Stand der Technik sind verschiedenartige raumtrennende Brandschutzverglasungen bekannt. Die DE 35 08 078 A1 beschreibt eine Brandschutzverglasung mit einer Halterung für Brandschutzscheiben, bei der die einzelnen Scheiben durch eine die Stoßkanten der Brandschutzscheibe umgreifende Rahmenkonstruktion gehalten werden. Bei diesem Aufbau wird es teilweise als nachteilig empfunden, dass kein rahmenloser Aufbau für eine Brandschutzverglasung realisiert werden kann. Insbesondere dann, wenn bewegliche Elemente wie Türen oder Fenster in die Verglasung integriert werden sollen, kann die Vielzahl an hierfür einzusetzenden Rahmenteilen das optische Erscheinungsbild beeinträchtigen auch den Lichtdurchtritt verringern.

Das deutsche Gebrauchsmuster DE 298 19 678 U1 stellt eine Brandschutzverglasung vor, bei der die vertikalen Stoßfugen der Brandschutzscheiben durch ein Dichtungsmittel verfüllt sind. Dieses Brandschutz-Wandelement weist ferner ein Fenster auf, das mittels einer Zarge und einem Rahmen in dem Brandschutz-Wandelement eingebaut ist. Auch bei dieser Lösung kann es als nachteilig empfunden werden, dass verschließbare Öffnungen nicht rahmenlos eingebaut werden können, was den Lichtdurchtritt durch die Verglasung reduziert.

In der europäischen Patentanmeldung EP 0 658 677 A1 wird eine rahmenlose Brandschutzverglasung beschrieben, bei der Brandschutzscheiben an einer freistehenden Stützkonstruktion befestigt werden. Die einzelnen Brandschutzscheiben werden bei dieser Lösung mittels Halterungen fixiert, bei denen auf den beiden Seiten der Brandschutzscheibe korrespondierende Stützplatten vorgesehen sind, die mittels einer durch die Brandschutzscheibe hindurch geführten Verschraubung miteinander verbunden werden und auf diese Weise die dazwischen befindliche Brandschutzscheibe im Klemmsitz halten.

Eine gattungsgemäße Verglasung ist aus dem europäischen Patent EP 1 566 514 B1 bekannt. Darin wird eine Brandschutzverglasung mit einer Mehrzahl von nebeneinander angeordneten Grasflächen offenbart, die an ihrem oberen und/ oder unteren Rand durch ein Holzprofil gehalten sind. Die Glasflächen sind durch profilfrei unmittelbar aufeinandergesetzte Brandschutzscheiben gebildet, wobei benachbarte Brandschutzscheiben sowohl an ihren horizontalen als auch an ihren vertikalen Stoßfugen allein durch ein Dichtungsmittel gehalten sind. Die Verglasung weist zudem in wenigstens einer der Glasflächen eine aus Holzprofilen bestehende Zarge für eine ein- oder mehrflügelige Tür oder ein Fenster auf. Diese Zarge ist an ihren Rändern ausschließlich durch die angrenzenden Brandschutzscheiben gehalten. Eine solche Anordnung ermöglicht bereits einen deutlich verbesserten Lichtdurchtritt im Vergleich zu den vorher beschriebenen Lösungen und ist dabei ausreichend stabil und brandsicher. Dennoch kann selbst bei dieser Anordnung nicht vollständig auf Holzprofile verzichtet werden.

Die EP 0 969 176 A2 offenbart einen rahmenlosen Glasflügel als beweglich gelagerter oder ortsfester Flügel einer Tür, eines Fensters oder einer Fassade oder Glaswand, mit zumindest zwei parallel angeordneten Scheiben aus Glas, mit einem zwischen den Scheiben umlaufenden Abstandshalter, mit einem im Randbereich der Scheiben angeordneten Trage - und/oder Randabschlusselement, mit einem im Randbereich der Scheiben angeordneten Beschlagteil, wobei das Trage- und/oder Randabschlusselement und das Beschlagteil von mindestens einer der Scheiben in Blickrichtung senkrecht auf die Flügelebene zumindest teilweise überlappt werden, und wobei vorzugsweise vorgesehen ist, dass der Abstandshalter und das Trage - und/oder Randabschlusselement vorzugsweise separat und mit Abstand zueinander, ausgebildet sind, wobei das Trage- und/oder Randabschlusselement im Bereich des Beschlagteils ausgespart ist.

Die DE 199 30 831 A1 offenbart eine Befestigungsvorrichtung für Beschlagteile eines rahmenlosen Glasflügels, der als drehbarer oder ortsfester Flügel einer Tür, eines Fensters oder einer ortsfesten Fassade ausgebildet ist. Der Glasflügel weist dabei zwei parallele, zueinander beabstandete Scheiben und einen am Außenbereich der Scheiben umlaufenden Abstandshalter auf, welcher den Innenraum der Scheiben dicht umschließt und im Außenbereich der Scheiben Freiräume zur Aufnahme eines Trage- und Randabschlusselements bildet, wobei das Trage- und/oder Randabschlusselement mit den Scheiben verklebt ist. Damit die beiden Scheiben voneinander thermisch getrennt sind, sind das Trage- und/oder Randabschlusselement sowie der Abstandshalter aus Wärmeisolierendem Material ausgebildet.

Die Aufgabe der vorliegenden Erfindung besteht darin, bei einer Verglasung der eingangs genannten Art den Lichtdurchtritt weiter zu steigern. Die Verglasung soll dennoch gute Brandschutzeigenschaften und Rauchdichtigkeit sowie ein hohes Maß an Stabilität aufweisen.

Die Aufgabe wird erfindungsgemäß durch eine Brandschutzverglasung gemäß Anspruch 1 gelöst.
Vorteilhafterweise wird bei der erfindungsgemäßen Brandschutzverglasung vollkommen auf in der Glasfläche befindliche tragende Profile oder Zargen aus Holz oder Metall verzichtet. Die Verglasung zeichnet sich hierdurch nicht nur durch einen besonders hohen Lichtdurchtritt aus, sondern sie wirkt auch optisch aufgrund der Ganzglasbauweise leicht und ansprechend, da man ihr die Brandschutzeigenschaften weniger ansieht als bei den bisher bekannten Lösungen. Darüber hinaus ist durch die Ausbildung des Stufenfalzes vorteilhaft, dass durch diese Ausformung der Stoßkanten der Glastür einerseits und der hierzu korrespondierenden Ausformung der Stoßkanten des oberen Festelements, des seitlichen Festelements und des Anschlagelements ein Anschlagbereich geschaffen wird. Dieser Anschlagbereich kann mittels der in den Stoßkanten vorgesehenen Nut noch mit weiteren Funktionalitäten ausgestattet werden, wie mit einer Rauchabdichtung und/ oder weiteren Brandschutzmaßnahmen, ohne dass es hierfür die Verwendung einer Zarge bedürfte.

Die erfindungsgemäßen Brandschutzscheiben der vorgenannten Art sind im Prinzip bekannt. Für solche Brandschutzscheiben kommen sämtliche Arten von Glasscheiben in Frage. Vorzugsweise besteht jedoch zumindest eine der Glasscheiben aus Sicherheitsglas, insbesondere aus Einscheibensicherheitsglas oder Verbundsicherheitsglas. Dies ist besonders vorteilhaft, da dieses bei extrem hohen Temperaturen im Brandfall in sehr viele kleine Bruchstücke zerspringt, von denen zum einen eine geringere Verletzungsgefahr ausgeht und die zum anderen auch im zerborstenen Zustand gut am Brandschutzgel haften und damit weiterhin das Brandschutzgel für eine gewisse Zeit vor dem direkten Flammenkontakt schützen. Da Einscheibensicherheitsglas nach dem Vorspannen nicht mehr geschnitten werden kann, müssen die Aussparungen für die Anbringung von Scharnieren, Schlössern und dergleichen bereits vor dem Vorspannen in den Glasscheiben vorgesehen werden. Erfindungsgemäß lassen sich jedoch ebenso andere Glasscheiben verwenden, wie Floatglas.

Die Glasscheiben können unabhängig voneinander eine Scheibendicke von 3 bis 20 mm aufweisen, bevorzugt 5 bis 10 mm. Der Abstand der Glasscheiben kann vorzugsweise im Bereich von 5 bis 50 mm liegen. Besonders bevorzugt beträgt der Abstand der Glasscheiben voneinander etwa 8 bis 30 mm, da sich auf diese Weise insbesondere bei mit Brandschutzgel gefüllten Brandschutzverglasungen gute Brandresistenzen bei gleichzeitig moderatem Gewicht der Verglasung erzielen lassen.

Der Raum zwischen den Glasscheiben ist bei gelgefüllten Brandschutzscheiben mit einem besonderen Brandschutzgel gefüllt. Mit Brandschutzgel bzw. Hydrogel gefüllte Brandschutzscheiben sind beispielsweise in der EP 1 820 931 A1 und in der DE 10 2005 018 842 A1 beschrieben. Diese Brandschutzscheiben haben gegenüber den ansonsten vielfach eingesetzten Brandschutzscheiben mit festen silikathaltigen intumeszierenden Zwischenschichten, beispielsweise auf Wasserglasbasis, den Vorteil, dass sie ein geringeres Flächengewicht bei vergleichbarer Feuerwiderstandsklasse erreichen können. Das bedeutet nicht nur einen einfacheren Transport der Scheiben, sondern auch, dass die Halterung und Rahmenkonstruktion wegen der geringeren Last leichter ausgelegt werden können.

Ferner sind die mit Brandschutzgel gefüllten Brandschutzscheiben gegenüber den Scheiben mit festen silikathaltigen Intumeszenz-Zwischenschichten weitaus weniger anfällig gegen eindringende Feuchtigkeit, welche bei den letztgenannten zur Trübung der Zwischenschicht führt, was den Austausch der Scheibe erfordert.

Mit einem Brandschutzgel gefüllte Brandschutzscheiben bestehen bevorzugt aus zwei parallel beabstandeten Glasscheiben aus Einscheibensicherheitsglas (ESG), die über ein in ihren Randbereichen zwischen den Glasscheiben liegendes umlaufendes Abstandshalteprofil und zum Beispiel einen Polyurethan-Randverbund fixiert und miteinander verbunden sind. Durch eine Öffnung in diesem Abstandshalteprofil werden das Brandschutzgel oder die Vorkomponenten eingefüllt, wobei im letzten Fall die Gelbildung durch Polymerisation zum Hydrogel im mit der Mischung ausgefüllten Hohlraum zwischen den Glasscheiben erfolgt. Die im Rahmen der Erfindung eingesetzten Brandschutzgele können auch Additive beinhalten wie Silikate, UV-Schutzmittel oder auch Farbstoffe.

Bei der vorliegenden Erfindung ist der Randverbund der Glastür sowie der Randverbund der Brandschutzscheiben im Bereich der Stoßkanten, die unmittelbar an die Glastür angrenzen unter Ausbildung einer Nut nach innen versetzt, insbesondere um wenigstens 10 mm, vorzugsweise wenigstens 15 mm nach innen versetzt. Hierdurch ist es möglich, in der durch das nach innen Versetzen des Randverbunds geschaffenen Nut weitere den Brandschutz verbessernde Elemente und/ oder Dichtelemente unterzubringen. Dies wirkt sich vorteilhaft auf die Rauch- und Flammdichtigkeit im Bereich der Glastür aus.

Die erfindungsgemäße Brandschutzverglasung zeichnet sich dadurch aus, dass im Bereich der seitlichen und/oder oberen Stoßkanten der Glastür die erste der Glasscheiben der Glastür gegenüber der zweiten der Glasscheiben zur Ausbildung eines Stufenfalzes zurückspringt. Eine besonders bevorzugte Weiterbildung der erfindungsgemäßen Brandschutzverglasung zeichnet sich dadurch aus, dass die zurückspringende Glasscheibe an den Stoßkanten der Brandschutzscheiben des gegebenenfalls vorhandenen oberen Festelements, des seitlichen Festelements und des Anschlagelements in ihren an die Glastür angrenzenden Abschnitten um wenigstens 10 mm, vorzugsweise wenigstens 13 mm zur Ausbildung eines korrespondierenden Stufenfalzes zurückspringt. Dies ist von Vorteil, weil durch diese Ausformung der Stoßkanten der Glastür einerseits und der hierzu korrespondierenden Ausformung der Stoßkanten des oberen Festelements, des seitlichen Festelements und des Anschlagelements ein Anschlagbereich geschaffen wird. Dieser Anschlagbereich kann mittels der in den Stoßkanten vorgesehen Nut noch mit weiteren Funktionalitäten ausgestattet werden, wie mit einer Rauchabdichtung und/oder weiteren Brandschutzmaßnahmen, ohne dass es hierfür der Verwendung einer Zarge oder von Profilen bedürfte. So ist im Rahmen der Erfindung in die Nut ein intumeszierendes Material eingesetzt, das die Innenflächen der Nut bedeckt. Auf diese Weise wird eine zuverlässige Brandschutzabdichtung geschaffen, denn im Brandfall schäumt das intumeszierende Material auf und dichtet auf diese Weise die Glastür gegen die angrenzenden feststehenden Glaselemente ab. Dadurch wird der Durchtritt von Rauch und Feuer wirksam über einen längeren Zeitraum unterbunden.

In dem intumeszierenden Material kann zusätzlich eine Dichtungsnut ausgebildet sein, in die eine Dichtung eingesetzt ist, insbesondere eine Lippendichtung. Die Dichtung kann beispielsweise aus Gummi oder Silikon bestehen und über Federhaken verfügen, mit denen diese in der Dichtungsnut gehalten ist. Eine solche Anordnung bietet den Vorteil, dass eine Dichtung zu einer Verbesserung der Rauchabdichtung beiträgt, insbesondere zu Beginn eines sich ausbreitenden Brandes. Denn zu diesem Zeitpunkt ist häufig die Auslösetemperatur des intumesziernenden Materials noch nicht erreicht. Gleichzeitig dämpft die Dichtung auch die Glastür beim Schließvorgang.

Die Glastür kann neben dem seitlichen Festelement auch zum Teil am oberen Festelement verschwenkbar gehalten sein, wobei es allerdings bevorzugt ist, wenn die Glastür ausschließlich an dem seitlichen Festelement verschwenkbar gehalten ist. Zu diesem Zweck sind Scharnierbändern besonders geeignet. Diese bestehen in der Regel aus mehreren Elementen, nämlich zwei Scharnierelementen, die mittels eines Drehlagers miteinander verbunden sind, sowie zwei Befestigungsplatten, die auf der gegenüberliegenden Außenfläche angebracht werden. Die Scharnierelemente werden dabei in der Regel über Schrauben oder Bolzen mit den jeweiligen Befestigungsplatten fixiert, wodurch die Brandschutzscheibe im Klemmsitz gehalten ist.

Bei gelgefüllten Brandschutzscheiben sind hierfür bereits bei deren Herstellung entsprechende Durchführungen vorzusehen. Diese werden zweckmäßigerweise durch im Inneren der Brandschutzscheiben angebrachte Abstandhalter verstärkt, da gelgefüllte Brandschutzscheiben empfindlich gegenüber einer durch den Klemmsitz hervorgerufenen Druckbeanspruchung sind. Solche Abstandhalter sind beispielsweise in den deutschen Gebrauchsmusteranmeldungen DE 20 2011 100 310.1 und DE 20 2011 100 312.8 beschrieben, deren Inhalt vollumfänglich in die vorliegende Anmeldung einbezogen wird.

Um die Glastür im geschlossenen Zustand arretieren zu können, kann die Glastür an ihrer dem seitlichen Festelement gegenüberliegenden Seite einen Schlosskasten mit einer Schlossfalle aufweisen, wobei der Schlosskasten insbesondere auf die Glastür aufgesetzt ist. Der Schlosskasten ist zweckmäßigerweise aus Metall gefertigt, wobei im Inneren des Schlosskastens Dämmstreifen aus einem silikatischen Material vorgesehen sein können, sofern die Schließmimik dies zulässt. Wenn der Schlosskasten aufgesetzt ist, ist diese Maßnahme nicht erforderlich, da die Brandschutzscheibe die Isolationsfunktion erfüllt. Dabei kann es jedoch sinnvoll sein, Dämmstreifen zumindest im Bereich der Durchführungen durch die Brandschutzscheibe vorzusehen, beispielsweise im Bereich der Durchführung für einen Türdrücker.

Entsprechend hierzu kann das Anschlagelement an seiner der Glastür zugewandten Seite einen in der Höhe des Schlosskastens angebrachten Anschlagkasten aufweisen, der über eine mit der Schlossfalle korrespondierende Rasteinrichtung verfügt, wobei der Anschlagkasten insbesondere auf das Anschlagelement aufgesetzt ist.

Werden der Schlosskasten und/oder der Anschlagkasten auf die Glastür beziehungsweise das Anschlagelement aufgesetzt, werden diese typischerweise mittels durch die jeweiligen Brandschutzscheiben geführte Schrauben oder Bolzen mit einer auf der Gegenseite angebrachten Befestigungsplatte fixiert. Dabei werden die Brandschutzscheiben, wie bereits oben bei den Ausführungen zu den Scharnieren erörtert, eingeklemmt. Wegen der oben genannten Gründe bietet es sich deshalb auch hier an, die Brandschutzscheiben im Bereich der Durchführungen von Schloss- beziehungsweise Anschlagkasten durch im Inneren der Brandschutzscheiben angebrachte Abstandhalter zu verstärken.

Zur Verbesserung der Dichtigkeit der Glastür kann deren untere Stoßkante mit einer innenliegenden Bodendichtung versehen sein.

Der Raum zwischen den Stoßkanten benachbarter feststehender Brandschutzscheiben wird typischerweise mit einer Silikonmasse oder einer Feuerschutzmasse verfüllt. Zusätzlich hierzu kann das obere Festelement an dem seitlichen Festelement und/oder an dem Anschlagelement mittels wenigstens eines Verbindungselements oder Eckelements fixiert sein, insbesondere mittels eines bandförmigen, eines gewinkelten, eines runden, eines ovalen, eines rechteckigen oder quadratischen Verbindungselements.

Die Erfindung wird im Folgenden anhand der Figuren 1 bis 5 näher beschrieben. Dabei zeigen
- Fig. 1: eine bevorzugte erfindungsgemäße Brandschutzverglasung in der Draufsicht;
- Fig. 2: eine ausschnittsweise Vergrößerung eines Bereichs entlang der horizontalen Schnittlinie I - I gemäß Fig. 1;
- Fig. 3: eine ausschnittsweise Vergrößerung eines Bereichs entlang der horizontalen Schnittlinie II - II gemäß Fig. 1;
- Fig.: 4 eine ausschnittsweise Vergrößerung eines Bereichs entlang der vertikalen Schnittlinie III - III gemäß Fig. 1; sowie
- Fig. 5: ein nicht beanspruchtes Beispiel einer Brandschutzverglasung mit nur zwei Glasflächen in Draufsicht.

In Fig. 1 ist eine erfindungsgemäße Brandschutzverglasung 1 zur Vermeidung des Durchtritts von Feuer und Rauch im Brandfall von einem Raum in einen anderen in der Draufsicht dargestellt. Die Brandschutzverglasung 1 weist drei aus Brandschutzscheiben 2 bestehende und nebeneinander angeordnete Glasflächen A, B, C auf, wobei in der inneren Glasfläche B eine Glastür 3 vorgesehen ist, über der ein oberes Festelement 4 (Oberlicht) aus einer Brandschutzscheibe 2 angeordnet ist. Auf der rechten Seite der Glastür 3 ist ein seitliches Festelement 5 und auf der linken Seite ein Anschlagelement 6 vorgesehen. Das seitliche Festelement 5 und das Anschlagelement 6 erstrecken sich über die gesamte Höhe der jeweiligen Glasflächen A, C.

Zwischen den Stoßkanten von fest angeordneten Brandschutzscheiben 2 ist eine Silikonmasse eingebracht, was anhand der Fig. 2 noch genauer erläutert wird.

Die Glastür 3 ist als Anschlagtür ausgebildet und mittels zweier Scharnierbänder 7, 8 an der Brandschutzscheibe 2 des seitlichen Festelements 5 unmittelbar und verschwenkbar gehalten. Das obere Festelement 4 ist an dem seitlichen Festelement 5 und dem Anschlagelement 6 mittels jeweils eines gewinkelten Verbindungselements 9, 10 (Eckhalter) fixiert. Die Drehachse d der Glastür 3 verläuft seitlich vom Türblatt zwischen der Glastür und dem seitlichen Festelement 5.

Die Glastür 3 ist weiterhin mit einem Schlosskasten 11 versehen, der mit eine Schließmimik aufweist, welche mit einem Anschlagkasten 12 an dem Anschlagelement 6 zusammenwirkt und wodurch die Glastür 3 ver- und entriegelt werden kann.

Fig. 2 stellt einen Horizontalschnitt durch die Brandschutzverglasung entlang der Linie I - I gemäß Fig. 1 dar. Wie darin zu erkennen ist, besteht die Brandschutzscheibe 2 - so wie alle Brandschutzscheiben der dargestellten Brandschutzverglasung - aus zwei parallel zueinander mittels eines Randverbunds 13 aus Polyurethan beabstandeten Glasscheiben 2a, 2b aus Einscheibensicherheitsglas. Der von den Glasscheiben 2a, 2b und dem Randverbund 13 eingeschlossene Raum ist mit einem Brandschutzgel 14 gefüllt. Die Glasscheiben 2a, 2b sind jeweils 8 mm stark wobei der Abstand der Innenflächen voneinander 28 mm beträgt. Die Dicke der Brandschutzscheibe 2 beträgt 44 mm von Außenfläche zu Außenfläche gemessen.

Das Brandschutzgel 14 wird beispielsweise als Hydrogel aus einer NaCl/ MgCl₂ Salzlösung unter Zugabe polymerisierbarer Verbindungen wie einer Mischung aus Acrylamid, N-Methylolacrylamid, Methylenbisarcylamid und einem Polymerisationsbeschleuniger in Wasser entweder vor dem Einfüllen zwischen die Glasscheiben 2a, 2b hergestellt oder in-situ zwischen den Glasscheiben 2a, 2b erzeugt, indem die oben genannten Komponenten miteinander vermischt und direkt in den Hohlraum zwischen die Glasscheiben 2a, 2b eingefüllt werden. Die Polymerisation zum Hydrogel erfolgt dann im nun mit der Mischung ausgefüllten Hohlraum zwischen den Glasscheiben 2a, 2b.

Zwischen den Stoßkanten zweier benachbarter Glasscheiben 2a, 2b sind Fugen aus-gebildet, die mit einer Silikonmasse 15 verfüllt sind. Im Bereich zwischen den Randverbunden 13 zweier benachbarter Brandschutzscheiben 2 ist ein Streifen 15a eines Dämmmaterials eingesetzt.

In Fig. 3 ist ein Horizontalschnitt II - II durch die Brandschutzverglasung 1 in der in Fig. 1 entsprechend gekennzeichneten Stelle mit Blickrichtung nach unten zu sehen. Darin ist zu erkennen, dass das Scharnierband 8 zwei Scharnierelemente 8a aufweist, welche mittels Schrauben 16 mit auf der Gegenseite der Brandschutzscheibe 2 angebrachten Befestigungsplatten 8b verbunden sind, wodurch die Brandschutzscheibe 2 eingeklemmt ist. Die Scharnierelemente 8a sind über ein Drehlager 17 miteinander verbunden.

Die Darstellung in Fig. 3 zeigt ferner, dass im Bereich der seitlichen und oberen Stoßkanten der Glastür 3 die erste der Glasscheiben 2a, 2b der Glastür 3 gegenüber der zweiten zur Ausbildung einer Stufenfalz zurückspringt, vorliegend etwa 13 mm und an den Stoßkanten der Brandschutzscheiben 2 des oberen Festelements 4, des seitlichen Festelements 5 und des Anschlagelements 6 in ihren an die Glastür 3 angrenzenden Abschnitten die zweite der Glasscheiben 2a, 2b gegenüber der ersten zur Ausbildung einer korrespondierenden Stufenfalz zurückspringt, vorliegend um denselben Betrag. In der zwischen den Stoßkanten der Glasscheiben 2a, 2b und dem Randverbund 13 ausgebildeten Nut 18 ist ein intumeszierender Profilstreifen 19 eingesetzt. In dem der Glastür 3 zugeordneten Profilstreifen 19 ist eine Dichtungsnut ausgebildet, in die eine Lippendichtung 19a gesteckt ist.

Fig. 3 zeigt ferner, dass der Schlosskasten 11 über zwei Gehäusehälften 11a, 11b verfügt, die beiderseits der Brandschutzscheibe 2 anliegen und über hier nicht dargestellte Schrauben miteinander verbunden sind. Der Schlosskasten 11 beherbergt eine Schließmimik mit einer Schlossfalle 20, die mittels eines Türdrückers 21 betätigt werden kann.

Analog zum Schlosskasten 11 weist auch der Anschlagkasten 12 beiderseits der Brandschutzscheibe 2 angebrachte Gehäusehälften 12, 12b auf, die über nicht dargestellte Schrauben miteinander verbunden sind. Der Anschlagkasten 12 verfügt zudem auf seiner dem Schlosskasten 11 zugewandten Seite in Höhe der Schlossfalle 20 über eine Rasteinrichtung 22, in welche die Schlossfalle 20 zur Arretierung der Glastür einrasten kann.

In Fig. 4 ist ein Vertikalschnitt durch die Brandschutzverglasung 1 im unteren Bereich der Glastür 3 entlang der Linie III - III dargestellt. Darin ist zu erkennen, dass die Glastür 3 an ihrer unteren Stoßkante eine innenliegende Bodendichtung 23 besitzt.

Fig. 5 zeigt ein nicht beanspruchtes Beispiel einer Brandschutzverglasung mit zwei aus den Brandschutzscheiben 2 bestehenden und nebeneinander angeordneten Glasflächen D und E, von denen die in der Zeichnung linke Glasfläche D als Glastür 3 ausgebildet ist. Die weitere Glasfläche E bildet ein dazu seitliches Festelement 5, an dem die Glastür 3 mittels der Scharnierbänder 7 und 8 profilfrei unmittelbar verschwenkbar gehalten ist. Schlossseitig ist die angrenzende Wand als Anschlagelement 6 vorzugsweise ebenfalls profilfrei ausgebildet.

### Bezugszeichenliste

- 1: Brandschutzverglasung
- 2: Brandschutzscheibe
- 2a, b: Glasscheibe
- 3: Glastür
- 4: oberes Festelement
- 5: seitliches Festelement
- 6: Anschlagelement
- 7: Scharnierband
- 8: Scharnierband
- 8a: Scharnierelement
- 8b: Befestigungsplatte
- 9: Eckhalter
- 10: Eckhalter
- 11: Schlosskasten
- 11a, b: Gehäusehälften des Schlosskastens
- 12: Anschlagkasten
- 12a, b: Gehäusehälften des Anschlagkastens
- 13: Randverbund
- 14: Brandschutzgel
- 15: Silikonmasse
- 15a: Dämmmaterial
- 16: Schraube
- 17: Drehlager
- 18: Nut
- 19: intumeszierender Profilstreifen
- 19a: Lippendichtung
- 20: Schlossfalle
- 21: Türdrücker
- 22: Rasteinrichtung
- 23: innenliegende Bodendichtung
- A, B, C, D, E: Glasflächen
- d: Drehachse der Glastür

## Patentansprüche

1. Brandschutzverglasung (1) zur Vermeidung des Durchtritts von Feuer und Rauch im Brandfall von einem Raum in einen anderen, mit zumindest zwei aus Brandschutzscheiben (2) bestehenden und nebeneinander angeordneten Glasflächen (D, E), von denen eine eine Glastür (3) aufweist, während die weitere Glasfläche ein dazu seitliches Festelement (5) und die auf der gegenüberliegenden Seite an die Glastür (3) angrenzende Fläche ein Anschlagelement (6) bilden, wobei die Glastür (3) profilfrei unmittelbar wenigstens teilweise an dem seitlichen Festelement (5) verschwenkbar gehalten ist, die Brandschutzscheiben (2) zwei mittels eines Randverbunds (13) parallel voneinander beabstandete feuerfeste Glasscheiben (2a, 2b) aufweisen und der vom Randverbund (13) eingeschlossene Raum zwischen den feuerfesten Glasscheiben (2a, 2b) mit einem Brandschutzgel (14) gefüllt ist, der Randverbund (13) der Glastür (3) sowie der Randverbund (13) der Brandschutzscheiben (2) im Bereich der Stoßkanten, die unmittelbar an die Glastür (3) angrenzen, unter Ausbildung einer Nut (18) nach innen versetzt ist und im Bereich der seitlichen und/oder oberen Stoßkanten der Glastür (3) die erste der Glasscheiben (2a, 2b) der Glastür (3) gegenüber der zweiten der Glasscheiben (2a, 2b) zur Ausbildung eines Stufenfalzes zurückspringt, wobei in die Nut (18) ein im Wesentlichen U-förmiges intumeszierendes Material (19) eingesetzt ist, das die Innenflächen der Nut bedeckt, **dadurch gekennzeichnet, dass** das intumeszierende Material (19) einen kürzeren, im wesentlichen mit der ersten Glasscheibe (2a, 2b) bündig abschließenden Schenkel und einen längeren, im wesentlichen mit der zweiten Glasscheibe (2a, 2b) bündig abschließenden Schenkel aufweist.

2. Brandschutzverglasung nach Anspruch 1,
**gekennzeichnet durch**
zumindest drei aus Brandschutzscheiben (2) bestehenden und nebeneinander angeordneten Glasflächen (A, B, C), von denen eine der inneren Glasflächen (B) die Glastür (3) aufweist und **gekennzeichnet dadurch, dass** die auf der dem seitlichen Festelement (5) gegenüberliegende Seite an der Glastür (3) angrenzende Glasfläche (A) das Anschlagelement (6) bildet, an dem die Glastür (3) im Schließzustand profilfrei unmittelbar angeschlagen ist.

3. Brandschutzverglasung nach Anspruch 1 oder Anspruch 2,
**dadurch gekennzeichnet, dass**
die eine Glastür (3) aufweisende Glasfläche (B) ein darüber angeordnetes oberes Festelement (4) aufweist.

4. Brandschutzverglasung nach einem der Ansprüche 1 bis 3,
**dadurch gekennzeichnet, dass**
die Nut (18) eine Tiefe von wenigstens 10 mm, vorzugweise wenigstens 15 mm aufweist.

5. Brandschutzverglasung nach einem der Ansprüche 1 bis 4,
**dadurch gekennzeichnet, dass**
die zurückspringende Glasscheibe um wenigstens 10 mm, vorzugsweise wenigstens 13 mm gegenüber der zweiten Glasscheibe zurückspringt.

6. Brandschutzverglasung nach einem der Ansprüche 1 bis 5,
**dadurch gekennzeichnet, dass**
in dem intumeszierenden Material (19) eine Dichtungsnut ausgebildet ist, in die eine Dichtung (19a) eingesetzt ist, insbesondere eine Lippendichtung.

7. Brandschutzverglasung nach Anspruch 6,
**dadurch gekennzeichnet, dass**
die Dichtung (19a) über Federhaken verfügt, mit denen diese in der Dichtungsnut gehalten ist.

8. Brandschutzverglasung nach einem der Ansprüche 1 bis 7,
**dadurch gekennzeichnet, dass**
die Glastür (3) ausschließlich an dem seitlichen Festelement (5) verschwenkbar gehalten ist, insbesondere unter Verwendung von Scharnierbändern (7, 8).

9. Brandschutzverglasung nach einem der Ansprüche 1 bis 8,
**dadurch gekennzeichnet, dass**
die Glastür (3) an ihrer dem seitlichen Festelement (5) gegenüberliegenden Seite einen Schlosskasten (11) mit einer Schlossfalle (20) aufweist, wobei der Schlosskasten (11) in der Glasebene angeordnet ist oder insbesondere auf die Glastür (3) aufgesetzt ist und innenliegend Dämmstreifen aus einem silikatischen Material aufweist.

10. Brandschutzverglasung nach Anspruch 9,
**dadurch gekennzeichnet, dass**
das Anschlagelement (6) an seiner der Glastür (3) zugewandten Seite einen in der Höhe des Schlosskastens (11) angebrachten Anschlagkasten (12) aufweist, der über eine mit der Schlossfalle (20) korrespondierende Rasteinrichtung (22) verfügt, wobei der Anschlagkasten (12) insbesondere auf das Anschlagelement (6) aufgesetzt ist und innenliegend Dämmstreifen aus einem silikatischen Material aufweist.

11. Brandschutzverglasung nach einem der Ansprüche 1 bis 10,
**dadurch gekennzeichnet, dass**
die untere Stoßkante der Glastür (3) mit einer innenliegenden Bodendichtung (23) versehen ist.

12. Brandschutzverglasung nach einem der Ansprüche 1 bis 11,
**dadurch gekennzeichnet, dass**
das obere Festelement (4) an dem seitlichen Festelement (5) und/oder an dem Anschlagelement (6) mittels wenigstens eines Verbindungselements (9, 10) fixiert ist, insbesondere mittels eines bandförmigen, eines gewickelten, eines runden, eines ovalen, eines rechteckigen oder quadratischen Verbindungselements.

## Claims

1. A fire resistant glazing (1) for preventing fire and smoke from penetrating from one room into another in case of fire, comprising at least two glass surfaces (D, E) composed of fire protection panes (2) and arranged next to each other, of which one comprises a glass door (3), whereas the other glass surface forms a lateral fixed element (5) with respect to the glass door (3) and the surface adjacent to the glass door (3) on the opposite side forms a stop element (6), wherein the glass door (3) is directly at least partly held in a pivoting manner at the lateral fixed element (5) without any profile, wherein the fire protection panes (2) comprise two fire-proof glass panes (2a, 2b) spaced apart in parallel from each other by means of an edging compound (13) and the space enclosed by the edging compound (13) between the fire-proof glass panes (2a, 2b) is filled with a fire protection gel (14), wherein the edging compound (13) of the glass door (3) as well as the edging compound (13) of the fire protection panes (2) is offset inwards in the area of the abutting edges, which are directly adjacent to the glass door (3), while forming a grove (18), and in the area of the lateral and/or upper abutting edges of the glass door (3) the first one of the glass panes (2a, 2b) of the glass door (3) recoils with respect to the second one of the glass panes (2a, 2b) for forming a rabbet, wherein an essentially U-shaped intumescent material (19) is inserted into the groove (18), which material (19) covers the inner surfaces of the groove, **characterized in that** the intumescent material (19) comprises a shorter leg that is essentially flush with the first glass pane (2a, 2b) and a longer leg that is essentially flush with the second glass pane (2a, 2b).

2. A fire resistant glazing according to claim 1,
**characterized by**
at least three glass surfaces (A, B, C) composed of fire protection panes (2) and arranged next to each other, one of the inner glass surfaces (B) of which comprising the glass door (3), and **characterized in that** the glass surface (A) adjacent to the glass door (3) on the opposite side of the lateral fixed element (5) forms the stop element (6), against which the glass door (3) directly strikes without any profile in the closed state.

3. A fire resistant glazing according to claim 1 or claim 2,
**characterized in that**
the glass surface (B) comprising the glass door (3) comprises an upper fixed element (4) which is arranged above the glass door (3).

4. A fire resistant glazing according to one of the claims 1 to 3,
**characterized in that**
the groove (18) comprises a depth of at least 10 mm, preferably at least 15 mm.

5. A fire resistant glazing according to one of the claims 1 to 4,
**characterized in that**
the recoiling glass pane is inwardly offset by at least 10 mm, preferably at least 13 mm with respect to the second glass pane.

6. A fire resistant glazing according to one of the claims 1 to 5,
**characterized in that**
a sealing groove is formed in the intumescent material (19), in which sealing groove a seal (19a), especially a lip seal is inserted.

7. A fire resistant glazing according to claim 6,
**characterized in that**
the seal (19a) comprises spring hooks, by means of which this one is held in the sealing groove.

8. A fire resistant glazing according to one of the claims 1 to 7,
**characterized in that**
the glass door (3) is exclusively held in a pivoting manner on the lateral fixed element (5), in particular by using hinge strips (7, 8).

9. A fire resistant glazing according to one of the claims 1 to 8,
**characterized in that**
on its side opposite the lateral fixed element (5) the glass door (3) comprises a lock case (11) having a lock latch (20), wherein the lock case (11) is arranged in the glass plane or is in particular attached onto the glass door (3) and comprises interior insulating strips made of a siliceous material.

10. A fire resistant glazing according to claim 9,
**characterized in that**
on its side facing the glass door (3) the stop element (6) comprises a stop box (12) arranged at the height of the lock case (11), which stop box (12) comprises a detent device (22) corresponding with the lock latch (20), wherein the stop box (12) is in particular attached on the stop element (6) and comprises interior insulating strips made of a siliceous material.

11. A fire resistant glazing according to one of the claims 1 to 10,
**characterized in that**
the lower abutting edge of the glass door (3) is provided with an interior floor seal (23).

12. A fire resistant glazing according to one of the claims 1 to 11,
**characterized in that**
the upper fixed element (4) is fixed on the lateral fixed element (5) and/or on the stop element (6) by means of at least one connecting element (9, 10), especially by means of a band-shaped, a wound, a round, an oval, a rectangular or a square connecting element.

## Revendications

1. Vitrage pare-feu (1) pour empêcher le feu et la fumée de passer d'une pièce à une autre en cas d'incendie, comprenant au moins deux surfaces en verre (D, E) composées de vitres pare-feu (2) et disposées l'une à côté de l'autre, dont l'une comprend une porte en verre (3), tandis que l'autre surface en verre forme un élément fixe latéral (5) par rapport à la porte en verre (3) et la surface adjacente à la porte en verre (3) sur le côté opposé forme un élément de butée (6), dans lequel la porte en verre (3) est directement et au moins partiellement retenue d'une manière pivotant sur l'élément fixe latéral (5) sans aucun profilé, les vitres pare-feu (2) comprennent deux vitres (2a, 2b) réfractaires espacées parallèlement l'une de l'autre par moyen d'un joint périphérique (13) et l'espace enfermé par le joint périphérique (13) entre les vitres (2a, 2b) réfractaires est rempli d'un gel coupe-feu (14), le joint périphérique (13) de la porte en verre (3) ainsi que le joint périphérique (13) des vitres pare-feu (2) étant décalés vers l'intérieur dans la zone des bords de butée, qui sont directement adjacents à la porte en verre (3), en formant une rainure (18), et dans lequel dans la zone des bords de butée latéral et/ou supérieur de la porte en verre (3) la première des vitres (2a, 2b) de la porte en verre (3) recule par rapport à la deuxième des vitres (2a, 2b) pour former une feuillure à épaulement, un matériau intumescent (19) essentiellement en forme de U étant inséré dans la rainure (18), lequel matériau intumescent (19) couvre les surfaces intérieures de la rainure, **caractérisé en ce que** le matériau intumescent (19) comprend une branche plus courte affleurant essentiellement avec la première vitre (2a, 2b) et une branche plus longue affleurant essentiellement avec la deuxième vitre (2a, 2b).

2. Vitrage pare-feu selon la revendication 1,
**caractérisé par**
au moins trois surfaces en verre (A, B, C) composées de vitres pare-feu (2) et disposées l'une à côté de l'autre, dont l'une des surfaces en verre intérieures (B) comprend la porte en verre (3), et **caractérisé en ce que** la surface en verre (A) adjacente à la porte en verre (3) sur le côté opposé à l'élément fixe latéral (5) forme l'élément de butée (6), contre lequel vient directement en contact la porte en verre (3) sans profilé dans l'état fermé.

3. Vitrage pare-feu selon la revendication 1 ou la revendication 2,
**caractérisé en ce que**
la surface en verre (B) comprenant une porte en verre (3) comprend un élément fixe supérieur (4), qui est disposé au-dessus de la porte en verre (3).

4. Vitrage pare-feu selon l'une des revendications 1 à 3,
**caractérisé en ce que**
la rainure (18) comprend une profondeur d'au moins 10 mm, de préférence d'au moins 15 mm.

5. Vitrage pare-feu selon l'une des revendications 1 à 4,
**caractérisé en ce que**
la vitre reculant recule par au moins 10 mm, de préférence par au moins 13 mm par rapport à la deuxième vitre.

6. Vitrage pare-feu selon l'une des revendications 1 à 5,
**caractérisé en ce qu'**
une rainure d'étanchéité est formée dans le matériau intumescent (19), dans laquelle rainure d'étanchéité est inséré un joint (19a), notamment un joint à lèvres.

7. Vitrage pare-feu selon l'une des revendications 1 à 6,
**caractérisé en ce que**
le joint (19a) comprend des crochets élastiques, par moyen desquels le joint (19a) est retenu dans la rainure d'étanchéité.

8. Vitrage pare-feu selon l'une des revendications 1 à 7,
**caractérisé en ce que**
la porte en verre (3) est exclusivement retenue de manière pivotant à l'élément fixe latéral (5), notamment en utilisant des charnières plates (7, 8).

9. Vitrage pare-feu selon l'une des revendications 1 à 8,
**caractérisé en ce que**
sur sa face opposée à l'élément fixe latéral (5) la porte en verre (3) comprend une boîte de serrure (11) ayant une pêne de serrure (20), la boîte de serrure (11) étant disposée dans le plan de verre ou étant notamment placée sur la porte en verre (3) et comprenant des bandes isolantes intérieures fabriquées en un matériau siliceux.

10. Vitrage pare-feu selon la revendication 9,
**caractérisé en ce que**
sur sa face orientée vers la porte en verre (3) l'élément de butée (6) comprend une boîte d'arrêt (12) disposée au niveau de la boîte de serrure (11), laquelle boîte d'arrêt (12) comprend un dispositif d'encliquetage (22) correspondant avec la pêne de serrure (20), la boîte d'arrêt (12) étant notamment placée sur l'élément de butée (6) et comprenant des bandes isolantes intérieures fabriquées en un matériau siliceux.

11. Vitrage pare-feu selon la revendication 10,
**caractérisé en ce que**
le bord de butée inférieur de la porte en verre (3) est muni d'un joint de sol (23) intérieur.

12. Vitrage pare-feu selon l'une des revendications 1 à 11,
**caractérisé en ce que**
l'élément fixe supérieur (4) est fixé à l'élément fixe latéral (5) et/ou à l'élément de butée (6) par moyen d'au moins un élément de liaison (9, 10), notamment par moyen d'un élément de liaison en forme de bande, enroulé, rond, ovale, rectangulaire ou carré.
